# FASCICULE DE BREVET EUROPEEN

(11) **EP 2 066 462 B1**
(45) Date de publication et mention de la délivrance du brevet: **10.08.2016**
(21) Numéro de dépôt: 07823733.6
(22) Date de dépôt: 20.08.2007
(51) Int. Cl.: B08B 9/043, B08B 9/045, F28G 1/16, F28G 3/16, B08B 9/049

(54) **PROCEDE ET DISPOSITIF DE DECAPAGE DE TUBES PAR ACTION D'UN FLUIDE A TRES HAUTE PRESSION**
VERFAHREN UND VORRICHTUNG ZUR REINIGUNG VON ROHRLEITUNGEN MITTELS WIRKUNG EINER FLÜSSIGKEIT UNTER SEHR HOHEM DRUCK
METHOD AND DEVICE OF CLEANING PIPES BY ACTION OF A FLUID UNDER VERY HIGH PRESSURE

(30) Priorité: 21.08.2006 FR 0653410
(43) Date de publication de la demande: 10.06.2009
(73) Titulaire: PREZIOSO LINJEBYGG, 38200 VIENNE (FR)
(72) Inventeur: JACQUINET, René, F-57240 Nilvange (FR)
(74) Mandataire: Thibault, Jean-Marc
(86) Numéro de dépôt international: PCT/FR2007/051833
(87) Numéro de publication internationale: WO 2008/023133

(56) Documents cités:
- WO-A-02/059538
- WO-A-2005/032725
- DE-C- 124 424
- DE-U1- 8 415 401
- FR-A- 2 643 291
- US-E- R E26 659

## Description

La présente invention concerne un procédé de décapage de tubes par action d'un fluide à très haute pression.

Elle concerne un dispositif de nettoyage à fluide haute pression, notamment pour la mise en oeuvre de ce procédé.

La présente invention entre dans le domaine de l'hydrodynamique.

L'invention concerne plus particulièrement les installations de nettoyage à très haute pression d'installations industrielles.

En particulier le nettoyage des tubes de condenseurs, d'échangeurs, ou dispositifs similaires, dénommés de manière générique boîtes à eau dans la suite de la description, ou encore de tout décapage intérieur de tubes, nécessite la mise en oeuvre d'appareils de technologie particulière. L'entartrage des tubes est un fléau économique, qui se traduit par une perte de rendement importante des installations; ainsi une perte de 2% sur une tranche de centrale nucléaire de 1000 MW représente une perte de 20 MW.

On connaît des systèmes de nettoyage dits « Roto-Jet ®» ou « Roto-Fan ®», dans lesquels une tête de nettoyage, dite souvent furet, généralement en acier et munie d'orifices, est propulsée dans la conduite à nettoyer par la pression du fluide grâce à des orifices générant des jets propulseurs. La pression entraîne en rotation la tête, par des orifices inclinés générant des jets de mise en rotation, ainsi que la gaine flexible qui l'alimente. Le nettoyage proprement dit est fait sous l'action de ces jets, ainsi que de jets créés le cas échéant au niveau d'autres orifices complémentaires.

L'entraînement de la gaine est donc la conséquence de la commande en rotation de la tête de nettoyage sous l'effet de la pression hydraulique, ou sous l'impulsion d'un moteur venant équiper cette tête. Cependant, si la rotation intervient sous un effet hydraulique, il va de soi que l'on perd en efficacité de nettoyage en raison de la puissance hydraulique absorbée pour l'entraînement de la tête. L'équipement d'une tête de nettoyage d'un moteur électrique confère à cette dernière une section restreignant son utilisation en ne permettant pas son usage dans des tubes de très faible diamètre.

Or l'entartrement des tubes en réduit très fortement le diamètre. Par exemple, il est courant de constater, dans des refroidisseurs pour centrales nucléaires avec des faisceaux de tubes d'un diamètre de 18 mm, un passage limité à environ 8mm, ceci sur des longueurs de 16 m par exemple. Qui plus est, la formation du tartre n'est pas régulière, et l'on constate en général la présence de bourrelets, qui réduisent encore le passage à une valeur de 4 à 6 mm, s'ils n'obstruent complètement le tube.

Ceci implique une limitation du diamètre des têtes utilisées pour le détartrage. Cette limitation de diamètre impose aussi, de ce fait, une limitation de l'énergie acheminable pour l'opération de détartrage, et ceci d'autant plus qu'une part importante de l'énergie est consommée pour la propulsion, dans le tube, de la tête de détartrage. De ce fait il est courant, avec de telles têtes, de devoir limiter la pression, dans le cadre de l'exemple ci-dessus. De surcroît, ces têtes de l'art antérieur, généralement en acier, comportent des orifices d'injection de fluide pour la génération de jets, qui s'usent très vite. Par ailleurs, ces orifices, de petit diamètre, sont percés, et souvent striés, car leur alésage est difficile à réaliser correctement. Vu les matériaux employés, il est impossible de garantir la tenue de ces orifices dans la durée, et, du fait de la faible durée de vie de ces orifices, il est très aléatoire de maintenir la pression requise à la sortie de l'orifice. La reproductibilité du décapage n'est, de plus, pas assurée.

De tels systèmes, adaptés à de petites et moyennes longueurs, c'est-à-dire sous 10 à 15 mètres, le sont moins pour des installations de plus grande dimension. Les phénomènes de torsion de la gaine et l'existence d'à-coups dans les gaines flexibles les endommagent rapidement.

Pour des condenseurs pouvant grouper par exemple 120000 tubes d'une longueur de 16 mètres, il convient de mettre en place d'autres solutions technologiques. En particulier il a été envisagé le choix de systèmes à très haute pression, par exemple 3800 bar, alimentant des « Roto-Jet® ». Cette pression élevée permet d'éliminer les dépôts de tartre qui peuvent réduire sensiblement la section utile du tube, voire boucher ce dernier. A la différence des systèmes évoqués plus haut, les contraintes de longueur des gaines flexibles prennent ici une acuité particulière; en effet, à la longueur tubulaire linéaire proprement dite, il faut ajouter 5 à 6 mètres pour les virages, et une surlongueur pour la mise en rotation. De telles gaines flexibles peuvent ainsi atteindre une trentaine de mètres de longueur. Il est donc très difficile de maîtriser les phénomènes de torsion de telles gaines flexibles.

On connaît, pour des opérations d'usinage ou d'entretien à l'intérieur de tubes, des systèmes rigides, bien adaptés à des longueurs courtes ou moyennes de quelques mètres (4 à 5), et pour des diamètres de tubes de quelques dizaines de mm. Différents types de machines-outils, comme des rectifieuses d'intérieur, des foreuses, ou encore des rodeuses, comportent un outil monté à l'extérieur d'un tube rigide. L'outil est alors, soit monté tournant à l'extrémité de ce tube rigide, lui-même porté par un chariot donnant un mouvement d'avance longitudinal, dans le cas des rectifieuses, tel que visible dans le document WO 97/27955, soit monté solidaire d'un tube tournant dans le cas de foreuses, avec, dans ce cas, des paliers de reprise intermédiaire, ou encore de rodeuses, le tube rigide tournant étant dans ce dernier cas entraîné par un système à cardan solidaire d'un chariot d'avance longitudinale. Les documents GB 1118018 ou US 5460563 présentent de telles configurations d'outils montés à l'extrémité de tubes rigides entraînés en rotation. De telles installations nécessitent des tubes rigides dimensionnés pour résister au flambage et à des efforts résistants se traduisant par d'importantes contraintes de torsion. Ces tubes rigides sont nécessairement d'un diamètre très proche de celui de l'alésage à usiner ou à entretenir, de l'ordre de 0,8 à 0,9 fois son diamètre, et d'une forte section.

Des tentatives de réalisation de gaines rigides télescopiques, entraînées en translation et en rotation, comme dans le cas du document JP2000117202, restent, encore, limitées en longueur, et à une évolution strictement rectiligne de la gaine.

Le document WO-A1-02/059538 montre un procédé et un dispositif de décapage d'un tube selon l'état de la technique.

Toutes ces réalisations à gaines rigides présentent encore l'inconvénient d'un encombrement important, d'infrastructures de motorisation et de guidage volumineuses, qui ne permettent pas leur installation à proximité immédiate d'installations industrielles comme des boîtes à eau, dont l'environnement spatial ne le permet pas.

En somme, seules les gaines rigides sont conçues pour être entraînées en rotation sur toute leur longueur, en combinaison avec un mouvement de translation longitudinal, mais leur encombrement ne permet pas leur emploi pour l'entretien de la plupart des installations industrielles.

Les gaines flexibles existantes qui seraient aptes à de telles opérations d'entretien comportent un outil rotatif d'extrémité, mais ne sont, elles-mêmes, entraînées ni en rotation sur toute leur longueur, ni en translation longitudinale.

En somme, selon l'art antérieur, il est impossible de gérer ou de réguler la vitesse de rotation de la tête sur son axe, en effet à certains angles d'inclinaison des jets par rapport à la tête, celle-ci tourne trop vite, ce qui est préjudiciable à un travail de bonne qualité. Il est impossible de régler l'angle de la sortie de jet par rapport à la tête, et de régler le débit de jet de fluide projeté à travers les buses.

Par ailleurs, les systèmes de l'état de la technique connu ont une avance lente, se traduisant par une durée de trajet de la tête lors du décapage de l'ordre de 15 minutes pour un tube de diamètre 18 millimètres et de 15 mètres de longueur. Surtout, ils effectuent un mauvais décapage, car l'avance n'est pas régulière. De ce fait des tubes ainsi irrégulièrement décapés sont propices à un accrochage plus rapide de tartre dès leur remise en service, sous forme de bourrelets.

L'invention a pour but de pallier les inconvénients de l'état de la technique en proposant un dispositif permettant le contrôle de la rotation d'une gaine flexible sur toute sa longueur, ainsi que de sa translation, de façon à optimiser l'utilisation de l'énergie pour en consacrer le plus possible à la fonction de décapage, et non à l'entraînement et à la mise en rotation de la tête, qui en soi ne sont pas productives.

A cet effet, l'invention concerne un procédé de décapage d'un tube par action d'un fluide à très haute pression selon la revendication 1.

L'invention concerne encore un dispositif de nettoyage à fluide haute pression, notamment pour le nettoyage de faisceaux de tubes tels qu'un échangeur ou autre selon la revendication 6.

Selon une caractéristique de l'invention, lesdits premiers moyens avant d'entraînement en rotation sont synchronisés avec lesdits moyens arrière d'entraînement en rotation.

Selon une autre caractéristique de l'invention, ladite gaine est flexible.

Selon l'invention, lesdits moyens avant d'entraînement en rotation sont constitués par un boîtier rotatif.

Un boîtier rotatif dans lequel est conçue apte à être insérée et guidée une gaine, comporte des moyens de liaison de solidarisation en rotation avec ladite gaine d'un rotor entraîné, dans un mouvement de rotation autour d'un axe longitudinal correspondant sensiblement à l'axe longitudinal de la gaine conçue apte à traverser ce rotor, par des moyens avant d'entraînement en rotation par rapport à un carter fixe.

Selon une caractéristique particulière, lesdits moyens de liaison sont des moyens de motorisation d'avance longitudinale de ladite gaine.

Selon une autre caractéristique, ledit dispositif comporte une tête conçue apte à la projection de jet de décapage à une extrémité de ladite gaine, fixée à ladite extrémité de ladite gaine, et comportant au moins un canal intérieur conçu apte à amener du fluide sous pression à au moins un insert conçu apte à générer à l'extérieur de ladite tête au moins un jet de fluide.

D'autres caractéristiques et avantages de l'invention ressortiront de la description détaillée qui va suivre des modes de réalisation non limitatifs de l'invention, en référence aux figures annexées dans lesquelles :
- la figure 1 représente de façon schématique, partielle et en vue de dessus, un dispositif de nettoyage à fluide haute pression selon l'invention, comportant des boîtiers rotatifs selon l'invention ;
- la figure 2 est une vue schématique, en perspective et partiellement en coupe, du dispositif représenté à la figure 1 ;
- la figure 3 représente de façon schématique, en élévation, un détail du circuit d'alimentation en fluide du dispositif de nettoyage à fluide haute pression selon l'invention ;
- la figure 4 représente de façon schématique, en coupe longitudinale et en élévation, le dispositif de nettoyage à fluide haute pression et le boîtier rotatif selon l'invention ;
- la figure 5 est un détail de la figure 4 représentant le boîtier rotatif selon l'invention ;
- la figure 6 est une représentation schématique, vue selon une direction axiale, d'un détail du boîtier rotatif selon l'invention ;
- la figure 7 est une représentation schématique d'une tête de décapage selon l'invention, dans un tube entartré représenté en coupe longitudinale ;
- la figure 8 est une représentation schématisée, partielle et en perspective, d'une installation comportant des tubes à décaper, sur la face avant de laquelle est agencé un dispositif selon l'invention comportant une multiplicité de gaines de décapage.

L'invention entre dans le domaine de l'hydrodynamique.

Elle concerne plus particulièrement l'entretien et la maintenance d'installations industrielles, en particulier le nettoyage des tubes de condenseurs, d'échangeurs, de boîtes à eau ou analogues.

L'invention consiste dans la mise au point d'un procédé pour effectuer ces opérations de décapage d'un tube 12 sous l'action d'un fluide à très haute pression, et d'un dispositif 10 pour mettre en oeuvre ce procédé.

Ce procédé comporte les opérations selon la revendication 1.

De façon préférée, on commande, par ces moyens de gestion 48, la circulation du fluide dans la gaine 14.

Un dispositif de convoyage 10 de fluide à très haute pression, tel que visible sur la figure 1, est conçu pour le nettoyage et/ou décapage d'une installation industrielle 11 telle qu'une boîte à eau, comportant un faisceau de tubes 12.

Le nettoyage et/ou décapage de chacun de ces tubes 12 est assuré par une tête 13, tel qu'un embout, un « Roto-Jet® », un furet ou analogue. Cette tête 13 est traversée par un fluide à très haute pression, notamment de l'eau, qui lui est fourni par une gaine 14 depuis des moyens de génération 15, qui alimentent une conduite d'alimentation 16, laquelle est reliée à la gaine 14 au travers de moyens de raccordement 20.

Dans un mode de réalisation préféré, ces moyens de génération 15 sont un compresseur délivrant du fluide sous très haute pression, notamment de 1500 à 3800 bar, avec un débit de quelques litres par minute, dans une fourchette préférée de 10 à 15 litres par minute, ces valeurs n'étant nullement limitatives.

Du fait de la combinaison recherchée d'une très haute pression et d'un très faible débit, les pertes de charge sont très faibles, et presque toute l'énergie est disponible au niveau de la tête 13.

Selon le dispositif de l'invention, la gaine 14 est préférentiellement
une gaine flexible, conçue pour parcourir la totalité de la longueur des tubes 12, et s'adapter à la topologie de l'installation 11 à entretenir.

Cette longueur peut être très importante, aussi est-il nécessaire de guider la gaine 14, pour garantir à la fois le bon fonctionnement du dispositif 10 et sa sécurité.

A cet effet, le dispositif 10 comporte des moyens de motorisation 50 d'avance longitudinale de la gaine 14, et des moyens d'entraînement en rotation de la gaine 14 autour de son axe longitudinal.

Cette disposition permet de consacrer la totalité de l'énergie haute pression envoyée dans la tête 13 à l'opération de décapage proprement dite.

Tel que visible sur la figure 7, dans une application préférée et non limitative, la tête 13 est fixée à l'extrémité de la gaine 14. Cette tête 13 comporte de préférence un axe longitudinal T. Quand la gaine 14 munie de la tête 13 est insérée dans un tube 12, cet axe T est parallèle à celui du tube 12. On notera, à ce propos, que l'invention est parfaitement adaptée à la maintenance de tubes 12 de forme quelconque, même s'il est usuel que ces tubes 12 soient rectilignes. Dans le cas où le tube 12 présente une courbure, l'axe T est parallèle à la tangente à cette courbure au point où se trouve la tête 13 dans ce tube 12. La tête 13 est conçue apte à la projection de jet de décapage à une extrémité de la gaine 14 à laquelle elle est fixée, opposée à l'extrémité par laquelle cette gaine est alimentée par les moyens de génération 15. La tête 13 comporte au moins un canal intérieur 139 conçu apte à amener du fluide sous pression à au moins un insert conçu apte à générer, à l'extérieur de la tête 13, et, notamment à l'intérieur d'un tube 12 à décaper, au moins un jet de fluide. Ce canal intérieur 139 peut comporter, tel que visible sur la figure 7, des dérivations qui alimentent en fluide sous pression différents inserts, eux-mêmes conçus aptes à générer autant de jets de fluide.

Au moins un insert avant 131, orienté selon un angle, de préférence compris entre 15° à 20°, par rapport à l'axe longitudinal T de la tête 13, est conçu apte à effectuer, avec le jet 132 qu'il projette en amont de la tête 13, c'est-à-dire vers l'avant de cette dernière dans son mouvement d'avance dans un tube 12, le dérochage de tartre ou similaire. Dans une version avantageuse, cet angle d'orientation est réglable. L'insert 131 peut avantageusement être complété par au moins un autre insert avant 137, sensiblement parallèle audit axe T et décalé par rapport à celui-ci, qui est conçu apte, avec le jet 138 qu'il projette également en amont de la tête 13, à briser du tartre ou similaire au voisinage de l'axe T, qui est de préférence parallèle à celui d'un tube 12 dans lequel est insérée la gaine 14 munie de la tête 13, pour son décapage.

En effet, grâce à un ensemble d'inserts latéraux 133 qui projettent des jets latéraux 134, notamment sur la paroi d'un tube 12, la tête 13 est et reste parfaitement centrée sur l'axe du tube 12, contrairement aux dispositifs de l'art antérieur dans lesquels la tête de nettoyage a une trajectoire irrégulière d'allure hélicoïdale, et dont l'irrégularité est amplifiée par la vitesse de rotation, notamment au-delà de 200 tours par minute. Ces inserts 133 peuvent être, selon le cas, radiaux ou être orientés selon un angle de 80 à 90° par rapport à l'axe T, de façon à, comme l'insert 131, à projeter leur jet vers l'avant dans le sens de progression AV en travail de la tête 13. De façon préférée, les inserts latéraux 133 sont disposés régulièrement sur la circonférence de la tête 13 pour assurer son maintien, par l'équilibrage des jets qu'ils génèrent. Avantageusement, ils sont au nombre de trois.

Un ou plusieurs inserts arrière 135 sont conçus aptes à projeter vers l'aval de ladite tête 13, c'est-à-dire du côté opposé à l'amont, ou encore en arrière de la tête quand celle-ci avance dans un tube 12, un ou plusieurs jets 136 pour au moins compenser les efforts axiaux dûs à un ou plusieurs jets orientés vers l'amont de la tête 13 issus d'autres inserts que comporte cette dernière, et notamment des jets issus des autres inserts 131 ou/et 133. Avantageusement, les inserts latéraux 133 sont disposés régulièrement sur la circonférence de la tête 13. De façon préférée, ils sont au nombre de trois.

L'énergie amenée par l'intérieur de la gaine 14 à la tête 13 se répartit, de façon préférée et nullement limitative, de la façon suivante:
- en un peu plus de 50%, préférentiellement entre 50 et 60%, en particulier 55%, au niveau des inserts arrière 135;
- entre 20 et 40%, préférentiellement 30%, au niveau des inserts latéraux 133 ;
- entre 10 et 20%, préférentiellement 15%, au niveau de l'insert avant 131, ou des inserts avant 131 et 137.

On comprend ainsi que, selon l'invention, la gaine 14 est translatée dans le tube 12 à nettoyer sous l'effet des moyens de motorisation 50, et qu'il est inutile de faire passer dans les inserts arrière 135 de la tête 13 une énergie pour sa propulsion, qui pourrait être mieux employée pour le décapage. Selon l'invention, la répartition d'énergie dans les jets issus des inserts de la tête 13 est calculée pour assurer, sinon son équilibre dans le tube 12, ce qui n'est pas recherché en raison du risque de crevaison du tube 12 en cas de stationnement prolongé de la tête en un point, du moins une faible force de traction dans la direction AV d'avance de la tête 13 dans le tube. Le mouvement d'avance en vitesse de travail de la tête 13 dans le tube est quant à lui réalisé sous l'action des moyens de motorisation 50.

De façon préférée, les inserts, et en particulier les inserts générant les jets qui effectuent le travail de décapage, c'est-à-dire les inserts avant 131 ou/et 137, sont réalisées en matière dure, de dureté supérieure à 2000 mégapascals et percés à un diamètre calibré de très faible valeur, inférieur à 0,150 mm, et préférentiellement inférieur à 0,100 mm. Dans une application préférée, ces inserts sont réalisés en saphir, de grande longévité.

On peut ainsi, grâce à la parfaite stabilisation axiale de la tête 13 dans un tube 12, amener l'énergie de décapage exactement au point voulu.

Selon l'application, en fonction du diamètre du tube 12 à décaper et la nature de la salissure ou du matériau à décaper, l'utilisateur choisit une tête 13 de diamètre et de morphologie appropriés. Notamment les angles de tirs des différents jets peuvent être modifiés selon la position et l'orientation des différents inserts.

Les moyens d'entraînement en rotation de la gaine 14 permettent, en combinaison avec les moyens d'entraînement en translation de la tête 13 dans le tube 12 sous l'effet des moyens de motorisation 50, de conférer une trajectoire extrêmement régulière. Ceci est capital pour effectuer un nettoyage complet et parfait des tubes 12. Cette régularité présente encore un autre avantage important, dans le cas où la paroi d'un tube 12 présente un affaiblissement local suite à un traitement antérieur de mauvaise qualité: la régularité d'avance de la tête 13 permet le nettoyage soigné de cette zone affaiblie, sans pour autant l'affaiblir encore voire la crever ce qui était le cas avec les dispositifs de l'art antérieur.

On notera encore, à ce propos, que le choix d'une très haute pression conjuguée à un très faible débit de fluide permet d'obtenir, conjugué à un très faible diamètre des inserts conçus aptes à générer des jets de fluide, permet d'obtenir, en sortie de ceux-ci des jets de longueur d'action très courte, notamment inférieure à 10 millimètres, et suffisante pour le décapage du tube 12. Cette faible longueur de jet est importante si la tête 13 circule dans un tube 12 qui présente un crevé pour une raison quelconque, car on ne vient pas, de ce fait, endommager avec les jets issus de la tête 13 les autres tubes 12 voisin de celui sur lequel on opère, au sein du faisceau de tubes usuel en pareil cas.

Le dispositif 10 comporte des premiers moyens avant 44 d'entraînement en rotation de la gaine autour de son axe longitudinal conçus aptes à être situés à proximité du faisceau de tubes 12. Il comporte encore au moins des deuxièmes moyens arrière 33 d'entraînement en rotation de la gaine 14 autour de son axe longitudinal, qui s'interposent entre ces moyens avant 44 d'entraînement en rotation et les moyens de génération 15.

Dans le mode de réalisation de l'invention, la gaine 14 est guidée, au voisinage de l'entrée dans l'installation industrielle 11 à entretenir, par les moyens avant 44 d'entraînement en rotation.

Ces moyens 44 sont constitués par un boîtier rotatif 40.

Ce boîtier rotatif 40 est conçu, non seulement pour assurer le guidage de la gaine 14, mais aussi pour créer et/ou entretenir un mouvement de rotation, autour de son axe longitudinal ou de sa fibre neutre longitudinale, de la gaine 14. Le boîtier rotatif 40 comporte des moyens de motorisation 50 d'avance longitudinale de la gaine 14, contrôlant le mouvement de translation de cette dernière.

Les deuxièmes moyens arrière 33 d'entraînement en rotation de la gaine 14 peuvent avantageusement être créés au niveau des moyens de raccordement 20.

Tel que visible sur la figure 3, en aval des moyens de génération 15, le fluide sous très haute pression est amené aux moyens de raccordement 20 à la gaine 14 par une conduite d'alimentation 16. Naturellement, le circuit d'alimentation en fluide comporte, si nécessaire, les moyens de filtration adéquats, non représentés sur les figures.

Dans un mode de réalisation particulier, en entrée depuis les moyens de génération 15 et la conduite d'alimentation 16, les moyens de raccordement 20 à la gaine 14 comportent des moyens 30 de coupure de l'alimentation en fluide, commandés par un circuit de commande 31. Ces moyens de coupure 30 sont des moyens de sécurité, conçus pour arrêter l'alimentation de la gaine 14 en fluide à haute pression, en cas de détection de l'arrêt de rotation ou/et d'avance de la gaine 14, ou de tout autre incident analogue.

Les moyens de raccordement 20 à la gaine 14 comportent encore, en aval, un joint tournant 32 arrière, alimentant directement la gaine 14.

Dans le mode de réalisation, les moyens 20 comportent encore des moyens de mise en rotation de la gaine 14, sous la forme de moyens arrière 33 d'entraînement en rotation, notamment un moteur, par l'intermédiaire de moyens de transmission arrière 34.

Préférentiellement, les moyens de raccordement 20 ainsi constitués sont montés sur un chariot 17, tel que visible sur les figures 1 et 2. Chaque chariot 17 circule sur une rampe de roulement 18. Cette rampe 18 n'est pas nécessairement rectiligne, de façon à permettre l'adaptation du dispositif selon l'invention à la topographie des locaux où se situe l'installation 11, ce qui est possible quand la gaine 14 est flexible.

Avantageusement, la gaine 14 qui véhicule un fluide à très haute pression peut être contenue dans des moyens de sécurité, tels que gaine enveloppe 49, gaines métalliques tressées blindées, gaines métalliques notamment en acier inoxydable en forme de soufflet, ou similaire, tel que visible sur la figure 4.

Dans un mode de réalisation particulier, en particulier dans le cas de gaines rigides, chaque chariot 17 est être conçu pour générer et/ou entretenir les mouvements de translation de la gaine 14.

Tel que visible sur la figure 2, plusieurs ensembles de rampes, dans cet exemple trois rampes 18 peuvent avantageusement être disposés, de préférence parallèlement les unes aux autres, pour supporter des chariots 17A, 17B, 17C, de mise en rotation de gaines 14 pour l'alimentation d'autant de têtes 13.

Cet agencement permet un bon contrôle des gaines 14 lors de leur entrée dans l'installation 11 à entretenir. Il permet, encore, de déployer sur leur longueur, lesdites gaines 14 hors de l'installation 11, et de positionner les moyens de génération 15, généralement volumineux, à un emplacement adéquat.

L'invention permet d'obtenir un important gain de temps d'exécution : le temps opératoire de détartrage d'un tube de diamètre 18 millimètres, passe, d'environ 15 minutes avec les procédés de l'art antérieur, à environ 6 minutes avec l'invention. Outre la réduction des coûts, l'invention permet de réduire les durées d'immobilisation des boîtes à eau, et donc les durées d'arrêt de tranches dans les centrales de production d'énergie, notamment nucléaire. La juxtaposition de plusieurs rampes permet, en traitant plusieurs tubes en parallèles, d'abaisser encore ces coûts et ces durées. Par exemple une installation à 6 gaines permet à l'exploitant de calculer le temps de 1 minute seulement pour le nettoyage de chaque tube.

De façon avantageuse, l'invention incorpore encore, en pareil cas, un dispositif de positionnement 140 pour l'introduction des gaines 14 dans les faisceaux de tubes, en fonction du pas de ces faisceaux. Les installations 11 de tubes 12, telles que boîtes à eau, comportent un poumon avec une face avant 141 généralement plate. Le dispositif de positionnement 140 selon l'invention consiste de préférence en un chariot 142 à mouvements croisés selon des axes X, Y, tel que visible sur la figure 8, et notamment à commande numérique. Ce chariot circule sur un ensemble 143 de guidages, qui sont conçus aptes à être positionnés très rapidement sur la face avant 141, par des dispositifs d'ablocage tels que vérins pneumatiques, ou/et éléments boulonnés, ou similaire. La commande numérique d'un tel chariot à mouvements croisés autorise, encore, le fonctionnement sans opérateur.

La protection de l'opérateur a fait l'objet d'attentions particulières. Tel que visible sur la figure 8, une conduite de dérivation 144 peut avantageusement être installée, au niveau de l'entrée en face avant 141 de l'installation 11, sur les moyens de sécurité 49 couvrant la gaine 14, pour recueillir, notamment par aspiration et sans contact avec l'opérateur, les effluents, potentiellement pathogènes, issus du détartrage. L'opérateur n'est ainsi plus exposé au risque de légionellose usuel en cas de combinaison eau et haute température, et peut travailler en milieu propre, et son travail est de surcroît moins pénible. Il faut noter que la quantité de tartre peut être importante, de l'ordre de 400 grammes par tube de 15 mètres, ce qui représente, pour une boîte à eau de 30000 tubes, 12 tonnes de tartre sec. De façon préférée, le dispositif de mise en oeuvre de l'invention comporte des éléments mobiles de filtration et de séparation de ces effluents, notamment au niveau d'un véhicule. Préférentiellement, un autre véhicule est dédié aux moyens de préparation du fluide, notamment par filtration, et de génération de très haute pression 15. Le reste de l'équipement est modulaire, de masse et d'encombrement réduits, de façon à pouvoir être monté sur site, sans gêne, par des opérateurs ne disposant pas d'appareillage lourd de levage.

L'opérateur dispose, pour la conduite du procédé, d'un boîtier de commande, non représenté sur les figures, qui est relié à des moyens de gestion 48.

Pour compléter la protection de l'opérateur, la gaine 14 est raccordée à la tête 13 par un manchon spécial appelé nipple. Ce manchon est retenu par un épaulement d'arrêt intérieur à un boîtier qui est retenu par un épaulement d'arrêt intérieur à un boîtier 142 conçu apte à être fixé en face avant 141 d'une installation 11, telle qu'une boîte à eau ou un condenseur, dans laquelle sont incorporés les tubes 12, et l'opérateur ne peut donc être en contact avec le fluide sous pression.

La vitesse de rotation de la gaine 14 est de préférence de 0 à 1000 tours par minute, cette vitesse n'étant aucunement limitative.

Pour revenir aux premiers moyens avant d'entraînement en rotation 44, tel que visible sur les figures 4 et 5, la gaine 14 traverse un boîtier rotatif 40.

Ce dernier comporte un carter 41 conçu apte à être fixé à la structure au voisinage de l'installation 11 à entretenir, par exemple au sas d'accès au faisceau de tubes 12 de l'installation 11.

Le boîtier rotatif 40 comporte des moyens de liaison de solidarisation en rotation, avec la gaine 14, d'un rotor 42. La gaine 14 est conçue apte à traverser le rotor 42. Ce rotor 42 est supporté par un carter fixe 41 par l'intermédiaire de moyens de guidage et d'appui 43, tels que des paliers, ou des roulements, ou analogue. Le rotor 42 est entraîné, dans un mouvement de rotation autour d'un axe longitudinal qui correspond sensiblement à l'axe longitudinal de la gaine 14, par des moyens avant 44 d'entraînement en rotation par rapport au carter 41, tels qu'un moteur, par l'intermédiaire de moyens de transmission avant 45, tels qu'un ensemble poulies et courroie, ou analogue.

Les moyens de liaison de solidarisation en rotation de la gaine 14 avec le rotor 42 sont des moyens de motorisation 50 d'avance longitudinale de la gaine 14.

Ces moyens de motorisation 50 comportent de préférence, et tel que représenté sur les figures 4, 5 et 6, au moins un et de préférence plusieurs galets 51 et contre-galets 51A, synchronisés et entraînés par des moyens d'entraînement annexes 52, notamment un moteur, par l'intermédiaire de moyens de transmission annexes 53.

L'action de tels galets 51, 51A permet de pousser la gaine 14 dans les tubes 12 de l'installation 11 à entretenir, ou de l'en extraire en cas d'incident ou en fin de travail.

Dans le cas d'un dispositif 10 comportant des moyens avant et arrière d'entraînement en rotation, on comprend qu'il est possible, grâce à la mise en place de moyens de gestion ou/et de synchronisation, de mettre la gaine 14 en rotation synchrone, autour de son axe longitudinal, sur toute sa longueur. Il est naturellement possible d'implanter, selon la longueur de la gaine 14 et les contraintes de service, une multiplicité de moyens d'entraînement en rotation tous synchronisés entre eux.

On comprend que, pour un bon contrôle de la gaine 14 avant son entrée dans l'installation 11, les moyens de génération du mouvement de rotation et du mouvement de translation de la gaine 14, qui sont implantés au niveau du boîtier rotatif 40, doivent être menants par rapport à d'autres moyens d'entraînement que comporte l'installation, notamment au niveau des chariots 17.

Notamment, les moyens avant 44 de mise en rotation de la gaine 14 au niveau du boîtier rotatif 40 doivent être synchronisés avec les moyens arrière 33 et 34 situés sur le chariot 17, ou/et encore à d'autres emplacements le long de la gaine 14. On évite ainsi tout vrillage et toute détérioration de la gaine 14.

De la même façon, non représenté sur les figures, ces moyens de motorisation 50 pilotent des moyens de motorisation d'avance longitudinale des chariots 17 sur les rampes de roulement 18, ou être synchronisés avec eux.

La vitesse d'avance linéaire de la gaine 14 est variable: dans une application préférée, nullement limitative, de l'ordre de 300 à 2500 mm par minute en phase de décapage, et de l'ordre de 15 m par minute pendant les mouvements de translation d'approche ou de recul avant et après décapage.

Dans un mode préféré de réalisation et tel que visible sur les figures, les moyens d'entraînement annexes 52 sont pneumatiques, et alimentés par air par l'intermédiaire d'un joint tournant avant 46 axial coopérant avec le rotor 42.

Le boîtier rotatif 40 comporte encore de préférence des moyens 47 de détection de la rotation de la gaine 14, reliés à des moyens de gestion 48, constitués notamment par un automate, qui commandent et pilotent, d'une part les différents moyens d'entraînement: moyens de motorisation 50 d'avance longitudinale de la gaine 14, moyens d'entraînement avant en rotation 44 de la gaine 14, moyens d'entraînement arrière 33 en rotation de la gaine 14, notamment au niveau du chariot 17, et d'autre part par l'intermédiaire du circuit de commande 31, les moyens 30 de coupure de l'alimentation en fluide.

On comprend que de tels moyens de détection 47 peuvent être installés ailleurs sur l'installation, et de préférence le plus en aval possible. Leur implantation au niveau du boîtier rotatif 40 est préférée en raison de la compacité de l'installation et du regroupement de tout l'appareillage au niveau du carter 41, et en raison de sa proximité avec l'installation 11.

En aval du boîtier rotatif 40 du côté de l'installation 11, la gaine 14 est, préférentiellement, protégée par une gaine enveloppe d'amenée 49, jusqu'à son entrée dans le faisceau des tubes 12, où elle est préférentiellement utilisée pour la récupération des effluents issus de l'opération de nettoyage ou de décapage, et comporte avantageusement, au voisinage de l'installation 11, un té raccordé à une conduite de dérivation 144 de ces effluents.

Avantageusement, le dispositif 10 comporte des moyens de repérage, non représentés sur les figures, de l'avance longitudinale de la gaine 14.

Dans un mode particulier de réalisation, la gaine 14 comporte des marquages sur sa longueur. Ainsi, un système par exemple optique peut mesurer la position et la vitesse d'avance de la gaine 14, et également constater l'éventuel blocage de celle-ci dans son mouvement d'avance. Un tel blocage peut, notamment, être causé par l'importante quantité de tartre au sein des tubes de l'installation à nettoyer.

De tels moyens de repérage sont alors interfacés avec les moyens de gestion 48, qui déclenchent les actions nécessaires pour éviter l'endommagement du matériel.

Ces moyens de gestion 48 permettent, encore, de déceler une usure des moyens de motorisation 50, par exemple des galets 51 ou 51A, se traduisant par un glissement de la gaine 14 par rapport à ceux-ci, notamment dans le cas d'un effort résistant pendant la phase de travail.

D'autres technologies peuvent être utilisées pour ces moyens de repérage, notamment inductives, mécaniques, ou autres.

Les moyens de gestion 48, avantageusement, adaptent les paramètres de rotation et de translation de la gaine 14 en fonction de ceux de la tête 13, notamment si ce dernier dispose d'une motorisation indépendante, par exemple électrique. Par exemple ils peuvent synchroniser la vitesse de rotation de la gaine 14, ou la calculer et la réguler en fonction de la vitesse de rotation d'un « Roto-Jet ®», qui est, soit mesurée, soit commandée si ce « Roto-Jet ®» est également motorisé.

Les moyens de gestion 48 assurent une sécurité de fonctionnement totale. Toute résistance anormale est prise en compte : en particulier, si la gaine 14 ne tourne pas sur elle-même, ou n'est pas en mouvement longitudinal, après une temporisation très brève, de l'ordre de 0,5 à 1 seconde, les moyens de gestion 48 commandent, tout d'abord l'arrêt de génération de fluide à très haute pression au niveau des moyens de génération 15, puis le retrait partiel ou total de la gaine 14, afin d'éviter qu'un jet de fluide au niveau de la tête 13 reste en place et vienne à couper un tube 12. Ce trajet retour peut être effectué avec une grande avance, par exemple en 1 minute pour un tube de 15 mètres.

Si la rotation de la gaine 14 est assurée, mais si son avance est stoppée en raison d'une obturation du tube 12, une programmation des moyens de gestion 48 permet d'effectuer des cycles de mouvements longitudinaux de va-et-vient, par exemple sur une course de quelques centimètres, voire un retrait total après un nombre prédéterminé de cycles.

La position d'incident est alors mémorisée, ce qui permet, ensuite, un retour de la tête 13 en position pour la poursuite du travail. On notera, encore, que la tête 13 peut circuler dans le tube 12 sans fluide, en particulier pour en mesurer précisément la longueur. Il est en effet important que la tête 13 ne déborde pas, à l'extrémité du tube 12 opposée à celle de son introduction, afin d'éviter que ses jets ne viennent détériorer les revêtements anti-corrosions équipant en général les faces des boîtes à eau.

Les moyens de gestion 48 permettent ainsi un fonctionnement entièrement automatique, ou semi-automatique, avec la possibilité de faire travailler un ensemble multi-gaines sur un ensemble de tubes ou tube par tube, ou encore entièrement en manuel.

A titre d'exemple nullement limitatif, le détartrage de tubes peut s'effectuer avec une vitesse de rotation de 0 à 1000 tours par minute, et une avance permettant de traiter un mètre de tube dans un temps compris entre 0 et 120 secondes, préférentiellement de 20 à 30 secondes. Quand les tubes sont fortement entartrés, on peut exploiter la possibilité de fonctionner de façon réversible, et plusieurs allers-retours peuvent s'avérer nécessaires. Il convient de noter que de l'eau pure suffit pour exécuter un tel détartrage, la combinaison de la vitesse d'avance longitudinale, de la vitesse de rotation et de la pression du jet suffit à dérocher le tartre. On notera que, si le tartre est peu dur, on peut monter à une vitesse de rotation de gaine de 500 tours par minute, voire davantage.

Le dispositif 10 à boîtier rotatif 40 selon l'invention apporte, par rapport aux systèmes de l'art antérieur, une grande régularité de mouvement qui permet d'effectuer un travail de qualité. Pour le nettoyage de tubes d'épaisseur de 0,7 à 0,8 mm et de diamètres de 15 à 25 mm, il est possible de travailler à des pressions très supérieures à 1500 bar, notamment 2000 à 2500 bar dans le cas de tubes en laiton, et jusqu'à 3800 bar selon les expérimentations effectuées, cette valeur ne constituant aucunement une limite supérieure, mais un seuil exploité en fonction des technologies disponibles à des coûts compatibles avec une installation industrielle.

Cette régularité de mouvement constitue un des avantages essentiels de l'invention. Elle permet d'apporter des réponses aux exploitants qui, tout en souhaitant le détartrage de leurs tubes, ne souhaitent pas un traitement de ces tubes à blanc, mais en conservant une couche superficielle résultant d'un traitement de surface antérieur, par exemple une couche d'oxydes particuliers, par exemple suite à des « vaccinations » de tubes laitons par des attaques acides, ou encore un revêtement plastifié ou analogue. La combinaison de la vitesse de rotation de la gaine 14, de son avance, du débit en fluide, et de l'angle de projection des jets des buses avant de la tête 13 permet d'effectuer un test sur un premier tube 12 jusqu'à validation; le processus est ensuite parfaitement reproductible sur tous les autres tubes 12 du faisceau 11 concerné, grâce à la parfaite maîtrise de tous les paramètres.

Le boîtier rotatif 40 apporte une grande sécurité de travail par la maîtrise des paramètres, et permet en particulier de prévenir toute rupture d'un des tubes 12 à nettoyer. Sa petite taille, de l'ordre de 350mm au cube, permet de l'installer à proximité directe de l'entrée de l'installation 11 à nettoyer. Les gaines d'amenée 49 peuvent accueillir plusieurs gaines flexibles 14 correspondant au nettoyage de tubes 12 différents de l'installation 11 à nettoyer. En effet, on peut, en raison du faible encombrement de tels boîtiers rotatifs 40, en juxtaposer plusieurs pour augmenter encore le nombre de tubes 12 nettoyés de façon simultanée, et, donc, réduire très sensiblement la durée d'immobilisation de l'installation industrielle 11 à nettoyer. Dans une telle version multi-gaines et multi-chariots, il est intéressant de grouper les boîtiers rotatifs, voire de les intégrer dans un même carter. On remarque que la distance entre ce carter et l'entrée des gaines dans le poumon à nettoyer est alors variable. La flexibilité de la gaine enveloppe 49 protégeant la gaine 14, et celle de cette dernière elle-même, permettent de disposer, pour les différents circuits, de tronçons de gaine de même longueur, ceux correspondant aux entrées les plus éloignées du boîtier rotatif dans le poumon comportant moins de méandres que ceux relatifs aux entrées les plus proches, qui adoptent alors une forme en serpent rendue possible par cette flexibilité.

On notera, encore, que le boîtier rotatif 40 est entièrement autonome en termes de motorisation, et peut être utilisé seul, de façon totalement indépendante d'un dispositif à chariot 17 mobile tel que décrit ci-dessus.

Le fluide utilisé dans le procédé et le dispositif selon l'invention est, dans une version préférée, constitué d'eau ou d'une solution aqueuse.

Dans une autre application particulière, ce fluide est un gaz liquide. Le dispositif selon l'invention comporte alors, en différents points, des moyens de mesure et de régulation de température de la gaine 14, sous forme de sous-stations, de façon à amener le fluide à la température souhaitée à l'extrémité de la gaine 14 dans un tube 12, notamment au niveau de la tête 13.

Une application particulière consiste en la projection d'azote liquide, les moyens de gestion 48 régulent alors les sous-stations préférentiellement pour assurer une température voisine de -147°C au niveau de l'extrémité de la gaine 14 dans un tube 12, notamment au niveau de la tête 13. On assure ainsi la sortie des jets sous forme liquide, et, ensuite, une évaporation rapide permettant d'éviter tout traitement d'effluent.

D'autres fluides peuvent être projetés, notamment des agents de protection de surfaces, tels que peintures, oxydes, ou similaires.

L'exploitant d'une installation industrielle équipée de condenseurs détartrés selon le procédé et avec le dispositif de l'invention constate de multiples avantages : un gain de puissance de la tranche concernée dans le cas d'une centrale de production d'énergie, un abaissement de la dangerosité et de la pénibilité pour les opérateurs, une durée réduite des interventions de maintenance rétablissant rapidement la disponibilité des moyens, des coûts de détartrage plus bas, une diminution des effluents liquides, une possibilité d'un détartrage intégral qui assure le gain de rendement au niveau du condenseur avec le retour au rendement nominal de l'installation neuve après détartrage, une forte diminution de la consommation d'eau de décapage, ou encore, après détartrage intégral, une possibilité d'effectuer des contrôles, notamment par courants de Foucault pour suivre l'usure des tubes, ce qui est impossible tant qu'il reste du tartre à l'intérieur.

D'autres utilisations de l'invention sont intéressantes : la chimie, la pétrochimie, les installations de dessalement d'eau de mer. En effet, l'invention, décrite ici dans l'application préférée de détartrage, est tout aussi efficace pour l'enlèvement d'autres résidus solides tels que des chlorures, nitrures ou similaires.

## Revendications

1. Procédé de décapage d'un tube (12) par action d'un fluide à une très haute pression supérieure à 1500 bar, dans lequel :
- on fait passer ledit fluide à très haute pression dans une gaine flexible (14),
- on entraîne ladite gaine flexible (14) en rotation autour de son axe longitudinal, par des moyens arrière (33) d'entraînement en rotation, au niveau d'un chariot (17) mobile sur une rampe de roulement (18) comportant des moyens de motorisation d'avance longitudinale dudit chariot (17) conçus pour générer et/ou entretenir des mouvements de translation de ladite gaine flexible (14),
- on soumet ladite gaine flexible (14), au niveau d'un boîtier rotatif (40), à l'action de moyens de motorisation (50) d'avance longitudinale, et à l'action de moyens avant (44) d'entraînement en rotation de ladite gaine flexible (14) autour de son axe longitudinal,
- on régule, à l'aide de moyens de gestion (48) et de moyens de détection de rotation (47) et/ou de repérage d'avance longitudinale, au niveau dudit boîtier rotatif (40),
lesdits moyens de motorisation (50) d'avance longitudinale, et lesdits moyens arrière (33) et avant (44) d'entraînement en rotation de ladite gaine flexible (14),
- ledit boîtier rotatif (40) étant autonome en termes de motorisation, et pouvant être utilisé de façon totalement indépendante dudit dispositif à chariot mobile (17),
- lesdits moyens de motorisation (50) d'avance longitudinale dudit boîtier rotatif (40) pilotent lesdits moyens de motorisation d'avance longitudinale dudit chariot (17) ou sont synchronisés avec eux,
- on régule, de façon indépendante, à l'aide desdits moyens de gestion (48), lesdits moyens de motorisation (50) d'avance longitudinale, et lesdits moyens arrière (33) et avant (44) d'entraînement en rotation,
- on guide ladite gaine flexible (14) à proximité de l'entrée dudit tube (12).

2. Procédé selon la revendication 1, **caractérisé par le fait qu'**on commande, par lesdits moyens de gestion (48), le mouvement longitudinal de ladite gaine flexible (14) et sa position ainsi que celle d'une tête (13) dont est équipée ladite gaine (14), sa vitesse d'avance linéaire variable, les mouvements de translation d'approche ou de recul de ladite gaine flexible (14), le mouvement de rotation de ladite gaine flexible (14), et la circulation dudit fluide dans ladite gaine flexible (14).

3. Procédé selon la revendication 1 ou 2, **caractérisé par le fait que** on choisit pour fluide de l'eau, ou une solution aqueuse, ou un agent de protection de surfaces, ou une peinture, ou un oxyde, ou un gaz, ou un gaz liquide.

4. Procédé selon l'une des revendications précédentes, **caractérisé par le fait que** lesdits moyens de gestion (48) régulent des moyens de mesure et de régulation de température de ladite gaine flexible (14) conçus aptes à amener ledit fluide à une température souhaitée à l'extrémité de ladite gaine flexible à (14) à l'intérieur dudit tube (12).

5. Procédé selon l'une des revendications précédentes, **caractérisé par le fait que** le fluide est sous une pression de 1500 à 3800 bar, avec un débit de 10 à 15 litres par minute, et que la vitesse de rotation de ladite gaine flexible (14) est comprise entre 0 à 1000 tours par minute, et que l'avance longitudinale de ladite gaine (14) permet de traiter 1 mètre de tube dans un temps compris entre 0 et 30 secondes, et qu'une grande avance permet de déplacer ladite gaine flexible (14) sur 1 mètre dans un temps compris entre 0 et 4 secondes.

6. Dispositif (10) de nettoyage à fluide haute pression, pour le nettoyage d'un faisceau de tubes (12) tels qu'un échangeur ou autre, comportant des moyens de génération (15) d'un fluide à très haute pression supérieure à 1500 bar pour l'alimentation d'une gaine (14), conçu apte à la mise en oeuvre du procédé selon l'une des revendications précédentes, le dispositif comportant d'une part des moyens arrière (33) d'entraînement en rotation de ladite gaine (14) en rotation autour de son axe longitudinal, situés au niveau d'un chariot (17) mobile sur une rampe de roulement (18) comportant des moyens de motorisation d'avance longitudinale dudit chariot (17) conçus pour générer et/ou entretenir des mouvements de translation de ladite gaine (14), et d'autre part, au niveau d'un boîtier rotatif (40), des moyens de motorisation (50) d'avance longitudinale de ladite gaine (14), et des moyens avant (44) d'entraînement en rotation de ladite gaine (14) autour de son axe longitudinal conçus aptes à être situés à proximité dudit faisceau de tubes et synchronisés avec lesdits moyens arrière (33) d'entraînement en rotation, ledit dispositif (10) comportant encore des moyens de gestion (48), et de moyens de détection de rotation (47) et/ou de repérage d'avance longitudinale au niveau dudit boîtier rotatif (40), lesdits moyens de gestion (48) étant conçus aptes à commander lesdits moyens de motorisation (50) d'avance longitudinale de ladite gaine (14) et lesdits moyens arrière (33) et avant (44) d'entraînement en rotation de ladite gaine (14), ledit boîtier rotatif (40) étant autonome en termes de motorisation, et pouvant être utilisé de façon totalement indépendante dudit dispositif à chariot mobile (17), et lesdits moyens de motorisation (50) d'avance longitudinale dudit boîtier rotatif (40) étant conçus aptes à piloter lesdits moyens de motorisation d'avance longitudinale dudit chariot (17) ou étant synchronisés avec eux, lesdits moyens arrière (33) d'entraînement en rotation de ladite gaine (14) s'interposant entre ledit boîtier rotatif (40) et lesdits moyens de génération (15).

7. Dispositif (10) selon la revendication 6, **caractérisé par le fait que** lesdits moyens de gestion (48) sont conçus aptes à piloter de façon indépendante lesdits moyens de motorisation (50) d'avance longitudinale, lesdits moyens avant (44) d'entraînement en rotation, et lesdits moyens arrière (33) d'entraînement en rotation.

8. Dispositif (10) selon l'une des revendications 6 à 7, **caractérisé en ce que** ledit boîtier rotatif (40), dans lequel est conçue apte à être insérée et guidée une gaine (14), comporte des moyens de liaison de solidarisation en rotation avec ladite gaine (14) d'un rotor (42) entraîné, dans un mouvement de rotation autour d'un axe longitudinal correspondant sensiblement à l'axe longitudinal de la gaine (14) conçue apte à traverser ledit rotor (42), par lesdits moyens avant (44) d'entraînement en rotation par rapport à un carter fixe (41), et que lesdits moyens de liaison sont lesdits moyens de motorisation (50) d'avance longitudinale de ladite gaine (14).

9. Dispositif (10) selon l'une des revendications 6 à 8, **caractérisé par le fait qu'**il comporte au moins une tête (13) conçue apte à la projection de jet de décapage à une extrémité de ladite gaine (14), fixée à ladite extrémité de ladite gaine (14), et comportant au moins un canal intérieur (139) conçu apte à amener du fluide sous pression à au moins un insert conçu apte à générer à l'extérieur de ladite tête (13) au moins un jet de fluide, ladite tête (13) comportant au moins un insert latéral (133) conçu apte à projeter un jet latéral (134), ledit insert étant réalisé en matière de dureté supérieure à 2000 mégapascals ou en saphir, et percé à un diamètre calibré inférieur à 0,150 mm.

10. Dispositif (10) selon la revendication précédente, **caractérisé par le fait qu'**il comporte des inserts arrière (135) conçus aptes à projeter vers l'aval de ladite tête (13) plusieurs jets (136) pour au moins compenser les efforts axiaux dus à un ou plusieurs jets orientés vers l'amont de ladite tête (13) issus d'autres inserts que comporte cette dernière.

11. Dispositif (10) selon l'une des revendications 6 à 10, **caractérisé par le fait qu'**il comporte un dispositif de positionnement (140) pour l'introduction d'une ou plusieurs gaines (14) dans une installation (11) comportant des tubes (12) à décaper, dispositif (140) qui comporte un chariot (142) à mouvements croisés, circulant sur un ensemble (143) de guidages conçus aptes à être positionnés sur une face avant (141) de ladite installation (11).

12. Dispositif (10) selon l'une des revendications 6 à 11, **caractérisé par le fait qu'**il comporte une conduite de dérivation (144) raccordée, au niveau de l'entrée en face avant (141) d'une installation (11) comportant des tubes (12) à décaper, sur des moyens de sécurité ou une gaine enveloppe (49) de protection de ladite gaine (14), pour recueillir des effluents sans contact avec l'opérateur.

13. Dispositif (10) selon l'une des revendications 6 à 12, **caractérisé par le fait que** lesdits moyens de gestion (48) sont conçus aptes, si ladite gaine (14) ne tourne pas sur elle-même, à commander tout d'abord l'arrêt de génération de fluide à très haute pression au niveau des moyens de génération (15) puis à commander le retrait partiel ou total de la gaine (14) d'un tube (12) dans lequel elle a été insérée, ou, si ladite gaine (14) tourne mais n'est pas en mouvement longitudinal, à commander le retrait partiel ou total de la gaine (14) d'un tube (12) dans lequel elle a été insérée.

14. Dispositif (10) selon l'une des revendications 6 à 13, **caractérisé par le fait que** la dite gaine (14) munie d'une tête (13) comporte des marquages sur sa longueur, et que des moyens de repérage d'avance longitudinale sont conçus aptes à mesurer la position et la vitesse d'avance de ladite gaine (14), et de constater l'éventuel blocage de celle-ci dans son mouvement d'avance, lesdits moyens de repérage étant interfacés avec lesdits moyens de gestion (48), conçus aptes à déclencher les actions nécessaires pour éviter l'endommagement du matériel et assurer une sécurité de fonctionnement totale, par la prise en compte de toute résistance anormale, et, si l'avance de ladite gaine (14) est stoppée en raison d'une obturation du tube (12), sont conçus aptes à commander des cycles de mouvements longitudinaux de va-et-vient, ou/et un retrait total, avec mémorisation de la position d'incident pour autoriser le retour de ladite tête (13) dans cette position pour la poursuite du travail.

15. Dispositif (10) selon l'une des revendications 6 à 14, **caractérisé par le fait que** ladite gaine (14) est flexible.

## Patentansprüche

1. Verfahren zur Entfernung von Belag eines Rohrs **(12)** durch Wirkung eines Fluids mit einem sehr hohen Druck von über 1500 bar, bei dem:
- das Fluid mit sehr hohem Druck in eine flexible Leitung **(14)** geleitet wird,
- die flexible Leitung **(14)** durch hintere Mittel **(33)** zum Drehantreiben, im Bereich eines Schlittens **(17),** der auf einer Lauframpe **(18)** beweglich ist, die Antriebsmittel zum Längsvorschub des Schlittens **(17),** welche dazu ausgebildet sind, Verschiebebewegungen der flexiblen Leitung **(14)** zu erzeugen und/oder aufrechtzuerhalten, umfasst, um seine Längsachse drehangetrieben wird,
- die flexible Leitung **(14)** im Bereich eines drehbaren Gehäuses **(40)** der Wirkung von Antriebsmitteln **(50)** zum Längsvorschub und der Wirkung von vorderen Mitteln **(44)** zum Drehantreiben der flexiblen Leitung **(14)** um ihre Längsachse ausgesetzt wird,
- mit Hilfe von Steuerungsmitteln **(48)** und von Mitteln zur Dreherfassung **(47)** und/oder zur Längsvorschuberkennung, im Bereich des drehbaren Gehäuses **(40),** die Antriebsmittel **(50)** zum Längsvorschub und die hinteren **(33)** und vorderen **(44)** Mittel zum Drehantreiben der flexiblen Leitung **(14)** geregelt werden,
- wobei das drehbare Gehäuse **(40)** hinsichtlich Antrieb unabhängig ist und von der Vorrichtung mit beweglichem Schlitten **(17)** vollkommen unabhängig verwendet werden kann,
- wobei die Antriebsmittel **(50)** zum Längsvorschub des drehbaren Gehäuses **(40)** die Antriebsmittel zum Längsvorschub des Schlittens **(17)** steuern oder mit ihnen synchronisiert sind,
- die Antriebsmittel **(50)** zum Längsvorschub und die hinteren **(33)** und vorderen **(44)** Drehantriebsmittel mit Hilfe der Steuerungsmittel **(48)** unabhängig geregelt werden,
- die flexible Leitung **(14)** in der Nähe des Eingangs des Rohrs **(12)** geführt wird.

2. Verfahren nach Anspruch 1, **dadurch gekennzeichnet, dass** durch die Steuerungsmittel **(48)** die Längsbewegung der flexiblen Leitung **(14)** und ihre Position sowie die eines Kopfes **(13),** mit dem die Leitung **(14)** ausgestattet ist, ihre veränderliche lineare Vorschubgeschwindigkeit, die Verschiebebewegungen zum Zustellen oder zum Zurücksetzen der flexiblen Leitung **(14),** die Rotationsbewegung der flexiblen Leitung **(14)** und die Zirkulation des Fluids in der flexiblen Leitung **(14)** gesteuert werden.

3. Verfahren nach Anspruch 1 oder 2, **dadurch gekennzeichnet, dass** als Fluid Wasser oder eine wässrige Lösung oder ein Oberflächenschutzmittel oder ein Anstrichmittel oder ein Oxid oder ein Gas oder ein Flüssiggas gewählt wird.

4. Verfahren nach einem der vorhergehenden Ansprüche, **dadurch gekennzeichnet, dass** die Steuerungsmittel **(48)** Mittel zur Temperaturmessung und -regelung der flexiblen Leitung **(14),** die geeignet ausgebildet sind, das Fluid am Ende der flexiblen Leitung **(14)** innerhalb des Rohrs **(12)** auf eine gewünschte Temperatur zu bringen, regeln.

5. Verfahren nach einem der vorhergehenden Ansprüche, **dadurch gekennzeichnet, dass** das Fluid unter einem Druck von 1500 bis 3800 bar, bei einem Durchsatz von 10 bis 15 Litern pro Minute, steht und dass die Rotationsgeschwindigkeit der flexiblen Leitung **(14)** zwischen 0 und 1000 Umdrehungen pro Minute liegt und dass der Längsvorschub der Leitung **(14)** ermöglicht, 1 Meter Rohr in einer Zeit zwischen 0 und 30 Sekunden zu behandeln, und dass ein großer Vorschub ermöglicht, die flexible Leitung **(14)** in einer Zeit zwischen 0 und 4 Sekunden über 1 Meter zu bewegen.

6. Vorrichtung **(10)** zur Reinigung mit Hochdruckfluid, für die Reinigung eines Bündels von Rohren **(12),** wie eines Tauschers oder anderen, die Mittel zur Erzeugung **(15)** eines Fluids mit sehr hohem Druck von über 1500 bar für die Beaufschlagung einer Leitung **(14)** umfasst, die für die Durchführung des Verfahrens nach einem der vorhergehenden Ansprüche geeignet ausgebildet ist, wobei die Vorrichtung einerseits hintere Mittel **(33)** zum Drehantreiben der Leitung **(14)** um ihre Längsachse drehend umfasst, die im Bereich eines Schlittens **(17),** der auf einer Lauframpe **(18)** beweglich ist, die Antriebsmittel zum Längsvorschub des Schlittens **(17),** welche dazu ausgebildet sind, Verschiebebewegungen der Leitung **(14)** zu erzeugen und/oder aufrechtzuerhalten, umfasst, gelegen sind, sowie andererseits, im Bereich eines drehbaren Gehäuses **(40),** Antriebsmittel **(50)** zum Längsvorschub der Leitung **(14)** und vordere Mittel **(44)** zum Drehantreiben der Leitung **(14)** um ihre Längsachse umfasst, die geeignet ausgebildet sind, sich in der Nähe des Rohrbündels zu befinden und mit den hinteren Drehantriebsmitteln **(33)** synchronisiert zu werden, wobei die Vorrichtung **(10)** weiterhin Steuerungsmittel **(48)** und Mittel zur Dreherfassung **(47)** und/oder zur Längsvorschuberkennung im Bereich des drehbaren Gehäuses (40) umfasst, wobei die Steuerungsmittel **(48)** geeignet ausgebildet sind, die Antriebsmittel **(50)** zum Längsvorschub der Leitung **(14)** und die hinteren **(33)** und vorderen **(44)** Mittel zum Drehantreiben der Leitung **(14)** zu steuern, wobei das drehbare Gehäuse **(40)** hinsichtlich Antrieb unabhängig ist und von der Vorrichtung mit beweglichem Schlitten **(17)** vollkommen unabhängig verwendet werden kann, und wobei die Antriebsmittel **(50)** zum Längsvorschub des drehbaren Gehäuses **(40)** geeignet ausgebildet sind, die Antriebsmittel zum Längsvorschub des Schlittens **(17)** zu steuern oder mit ihnen synchronisiert sind., wobei die hinteren Mittel **(33)** zum Drehantreiben der Leitung **(14)** zwischen dem drehbaren Gehäuse **(40)** und den Erzeugungsmitteln **(15)** zwischengeschaltet sind.

7. Vorrichtung **(10)** nach Anspruch 6, **dadurch gekennzeichnet, dass** die Steuerungsmittel **(48)** geeignet ausgebildet sind, die Antriebsmittel **(50)** zum Längsvorschub, die vorderen Drehantriebsmittel **(44)** und die hinteren Drehantriebsmittel **(33)** unabhängig zu steuern.

8. Vorrichtung **(10)** nach einem der Ansprüche 6 bis 7, **dadurch gekennzeichnet, dass** das drehbare Gehäuse **(40),** in das bzw. dem eine Leitung **(14)** eingeführt und geführt zu werden geeignet ausgebildet ist, Verbindungsmittel zum drehfesten Verbinden eines Rotors **(42)** mit der Leitung **(14)** umfasst, der in einer Drehbewegung um eine Längsachse, welche im Wesentlichen der Längsachse der Leitung **(14)** entspricht, die geeignet ausgebildet ist, den Rotor **(42)** zu durchqueren, durch die vorderen Drehantriebsmittel **(44)** gegenüber einem festen Gehäuse **(41)** angetrieben wird, und dass die Verbindungsmittel die Antriebsmittel **(50)** zum Längsvorschub der Leitung **(14)** sind.

9. Vorrichtung **(10)** nach einem der Ansprüche 6 bis 8, **dadurch gekennzeichnet, dass** sie wenigstens einen Kopf **(13)** umfasst, der zum Ausspritzen eines Reinigungsstrahls an einem Ende der Leitung **(14)** geeignet ausgebildet ist, an dem Ende der Leitung **(14)** befestigt ist und wenigstens einen Innenkanal **(139)** umfasst, welcher geeignet ausgebildet ist, Druckfluid wenigstens einem Einsatz zuzuführen, der geeignet ausgebildet ist, außerhalb des Kopfes **(13)** wenigstens einen Fluidstrahl zu erzeugen, wobei der Kopf **(13)** wenigstens einen seitlichen Einsatz **(133)** umfasst, der geeignet ausgebildet ist, einen seitlichen Strahl **(134)** auszuspritzen, wobei der Einsatz aus einem Material mit einer Härte von über 2000 Megapascal oder aus Saphir gefertigt ist und mit einem kalibrierten Durchmesser von weniger als 0,150 mm durchbohrt ist.

10. Vorrichtung **(10)** nach dem vorhergehenden Anspruch, **dadurch gekennzeichnet, dass** sie hintere Einsätze **(135)** umfasst, die geeignet ausgebildet sind, mehrere Strahlen **(136)** in stromabwärtiger Richtung der Kopfes **(13)** auszuspritzen, um die Axialkräfte, die durch einen oder mehrere in stromaufwärtiger Richtung des Kopfes **(13)** gerichtete Strahlen, welche aus anderen Einsätzen, die letzterer umfasst, stammen, bedingt sind, wenigstens zu kompensieren.

11. Vorrichtung **(10)** nach einem der Ansprüche 6 bis 10, **dadurch gekennzeichnet, dass** sie eine Positionierungsvorrichtung **(140)** für das Einführen einer oder mehrerer Leitungen **(14)** in eine Anlage **(11)** mit zu reinigenden Rohren **(12)** umfasst, Vorrichtung **(140),** die einen Schlitten **(142)** mit gekreuzten Bewegungen umfasst, der auf einer Anordnung **(143)** von Führungen fährt, die geeignet ausgebildet sind, an einer Vorderseite **(141)** der Anlage **(11)** positioniert zu werden.

12. Vorrichtung **(10)** nach einem der Ansprüche 6 bis 11, **dadurch gekennzeichnet, dass** sie eine Umgehungsleitung **(144)** umfasst, die im Bereich des vorderseitigen Eingangs **(141)** einer Anlage **(11)** mit zu reinigenden Rohren **(12)** an Sicherheitsmittel oder einen Hüllmantel **(49)** zum Schutz der Leitung **(14)** angeschlossen ist, um Ausflüsse ohne Kontakt mit der Bedienungsperson aufzufangen.

13. Vorrichtung **(10)** nach einem der Ansprüche 6 bis 12, **dadurch gekennzeichnet, dass** die Steuerungsmittel **(48)** geeignet ausgebildet sind, falls die Leitung **(14)** sich nicht um sich selbst dreht, zunächst das Anhalten der Erzeugung von Fluid mit sehr hohem Druck im Bereich der Erzeugungsmittel **(15)** zu steuern, dann das teilweise oder vollständige Herausziehen der Leitung **(14)** aus einem Rohr **(12),** in das sie eingeführt worden ist, zu steuern oder, falls die Leitung **(14)** sich dreht, aber nicht in Längsbewegung ist, das teilweise oder vollständige Herausziehen der Leitung **(14)** aus einem Rohr **(12),** in das sie eingeführt worden ist, zu steuern.

14. Vorrichtung **(10)** nach einem der Ansprüche 6 bis 13, **dadurch gekennzeichnet, dass** die mit einem Kopf **(13)** versehene Leitung **(14)** über ihre Länge Markierungen aufweist und dass Mittel zur Längsvorschuberkennung geeignet ausgebildet sind, die Position und die Vorschubgeschwindigkeit der Leitung **(14)** zu messen und deren eventuelles Blockieren in ihrer Vorschubbewegung festzustellen, wobei die Erkennungsmittel mit den Steuerungsmitteln **(48)** gekoppelt sind, die geeignet ausgebildet sind, durch die Berücksichtigung eines jeden anormalen Widerstands die Aktionen auszulösen, die erforderlich sind, um die Beschädigung des Gerätes zu vermeiden und eine vollständige Betriebssicherheit sicherzustellen, und, falls der Vorschub der Leitung **(14)** aufgrund einer Verstopfung des Rohrs **(12)** gestoppt wird, geeignet ausgebildet sind, Zyklen von hin- und hergehenden Längsbewegungen, oder/und ein vollständiges Herausziehen, mit Speicherung der Position des Vorfalls, um die Rückkehr des Kopfes **(13)** in diese Position für die Fortsetzung der Arbeit zuzulassen, zu steuern.

15. Vorrichtung **(10)** nach einem der Ansprüche 6 bis 14, **dadurch gekennzeichnet, dass** die Leitung **(14)** flexibel ist.

## Claims

1. A method for scouring a tube **(12)** using the action of a fluid at a very high pressure, greater than 1500 bar, wherein:
- said fluid under very high pressure is made to flow in a flexible sheath **(14),**
- said flexible sheath **(14)** is driven in rotation about its longitudinal axis by back means **(33)** for driving in rotation, at a carriage **(17)** movable on a rolling ramp **(18)** including means for powering the longitudinal advance of said carriage **(17)** designed to generate and/or maintain translation movements of said flexible sheath **(14),**
- said flexible sheath **(14)** is subjected, at a rotary housing **(40),** to the action of the longitudinal advance powering means **(50),** and to the action of front means **(44)** for driving said flexible sheath **(14)** in rotation about its longitudinal axis,
- said longitudinal advance powering means (**50**) and said back **(33)** and front **(44)** means of driving said flexible sheath **(14)** in rotation are regulated using management means **(48)** and means for detecting rotation **(47)** and/or gauging longitudinal advance, at said rotary housing **(40),**
- said rotary housing **(40)** being autonomous in terms of power, and being usable totally independently of said movable carriage **(17)** device,
- said longitudinal advance powering means **(50)** of said rotary housing **(40)** control said longitudinal advance powering means of said carriage **(17)** or are synchronized with them,
- said longitudinal advance powering means **(50)** and said back **(33)** and front **(44)** means for driving in rotation are regulated independently, using said management means **(48),**
- said flexible sheath **(14)** is guided in proximity to the entry of said tube **(12).**

2. The method according to claim 1, **characterized by** the fact that the longitudinal movement of said flexible sheath **(14)** and its position, as well as that of a head **(13)** with which said sheath **(14)** is equipped, its variable linear advance rate, the translation movements of approach or withdrawal of said flexible sheath **(14),** the rotation movement of said flexible sheath **(14)** and the circulation of said fluid in said flexible sheath **(14)** are controlled using said management means **(48).**

3. The method according to claim 1 or 2, **characterized by** the fact that water, or an aqueous solution, or a surface protection agent, or a paint, or an oxide, or a gas, or a liquid gas, is selected as the fluid.

4. The method according to one of the preceding claims, **characterized by** the fact that said management means **(48)** regulate the temperature measurement and regulation means of said flexible sheath **(14)** designed to be capable of bringing said fluid to a desired temperature at the end of said flexible sheath **(14)** within said tube **(12).**

5. The method according to one of the preceding claims, **characterized by** the fact that the fluid is under a pressure of 1500 to 3800 bar, with a flow rate of 10 to 15 liters per minute, and that the speed of rotation of said flexible sheath **(14)** is comprised between 0 and 1000 revolutions per minute, and that the longitudinal advance of said sheath **(14)** makes it possible to treat 1 meter of tube in a time comprised between 0 and 30 seconds, and that a high advance rate makes it possible to displace said flexible sheath **(14)** over 1 meter in a time comprised between 0 and 4 seconds.

6. A device **(10)** for cleaning using a high-pressure fluid, for cleaning a group of tubes **(12)** such as an exchanger or other device, including means of generating **(15)** a fluid at a very high pressure, greater than 1500 bar, for feeding a sheath **(14)** designed to be able to implement the method according to one of the preceding claims, the device including a portion of the back means **(33)** for driving said sheath **(14)** in rotation about its longitudinal axis, at a carriage **(17)** movable on a rolling ramp **(18)** including means for powering the longitudinal advance of said carriage **(17)** designed for generating and/or maintaining translation movements of said sheath **(14)** and, in addition, at a rotary housing **(40),** means of powering **(50)** the longitudinal advance of said sheath **(14)** and front means **(44)** for driving said sheath **(14)** in rotation about its longitudinal axis designed capable of being located in proximity to said group of tubes and synchronized with said back means **(33)** for driving in rotation, said device **(10)** also including management means **(48),** and means for detecting rotation **(47)** and/or for gauging the longitudinal advance at said rotary housing **(40),** said management means **(48)** being designed to be capable of controlling said longitudinal advance powering means **(50)** of said sheath **(14)** and said back **(33)** and front **(44)** means for driving in rotation said sheath **(14),** said rotary housing **(40)** being autonomous in terms of power and being usable totally independently of said device with a movable carriage **(17),** and said longitudinal advance powering means **(50)** of said rotary housing **(40)** being designed to be capable of controlling said longitudinal advance powering means of said carriage **(17)** or being synchronized with them, said back means **(33)** of driving in rotation said sheath **(14)** being interposed between said rotary housing **(40)** and said generation means **(15).**

7. The device **(10)** according to claim 6, **characterized by** the fact that said management means **(48)** are designed to be capable of controlling independently said longitudinal advance powering means **(50),** said front means **(44)** of driving in rotation, and said back means **(33)** of driving in rotation.

8. The device **(10)** according to one of claims 6 to 7, **characterized in that** said rotary housing **(40),** wherein a sheath **(14)** is designed to be inserted and guided, includes connection means for rotationally locking with said sheath **(14)** a rotor **(42)** driven in a rotary movement about a longitudinal axis corresponding substantially to the longitudinal axis of the sheath **(14)** designed to be capable of passing through said rotor **(42),** by said front means **(44)** of driving in rotation with respect to a fixed casing **(41),** and that said connection means are said longitudinal advance powering means **(50)** of said sheath **(14).**

9. The device **(10)** according to one of claims 6 to 8, **characterized by** the fact that it includes at least one head **(13)** designed to be capable of projecting the scouring jet to one end of said sheath **(14),** connected to said end of said sheath **(14),** and including at least one interior channel **(139)** designed to be capable of conveying a fluid under pressure to at least one insert designed to be capable of generating outside said head **(13)** at least one jet of fluid, said head **(13)** including at least one lateral insert **(133)** designed to be able to project a lateral jet **(134),** said insert being made of a material with hardness greater than 2000 megapascals or of sapphire, and drilled with a calibrated diameter less than 0.150 mm.

10. The device **(10)** according to the preceding claim, **characterized by** the fact that it includes back inserts **(135)** designed to be capable of projecting downstream from said head **(13)** several jets **(136)** to at least compensate the axial forces due to one or more jets oriented upstream from said head (13) issuing from other inserts which the latter includes.

11. The device **(10)** according to one of claims 6 to 10, **characterized by** the fact that it includes a positioning device **(140)** for introducing one or more sheaths **(14)** into an installation **(11)** including tubes **(12)** to be scoured, a device **(140)** which includes a carriage **(142)** with crossed movements, circulating on a guiding assembly **(143)** designed to be capable of being positioned on a front face **(141)** of said installation **(11).**

12. The device **(10)** according to one of claims 6 to 11, **characterized by** the fact that it includes a diversion duct **(144)** connected, at the front face entry **(141)** of an installation **(11)** including tubes **(12)** to be scoured, to safety means or an enveloping sheath **(49)** for protection of said sheath **(14),** for collecting effluents without contact with the operator.

13. The device (**10**) according to one of claims 6 to 12, **characterized by** the fact that said management means **(48)** are designed to be capable, if said sheath **(14)** is not turning about its axis, to first command stopping the generation of fluid at very high pressure at the generation means **(15),** then to command the partial or total withdrawal of the sheath **(14)** from a tube **(12)** in to which it has been inserted, or, if said sheath **(14)** is turning but is not in longitudinal motion, to command the partial or total withdrawal of the sheath **(14)** from a tube **(12)** into which it has been inserted.

14. The device **(10)** according to one of claims 6 to 13, **characterized by** the fact that said sheath **(14)** equipped with a head **(13)** includes markings over its length, and that the means of gauging the longitudinal advance are designed to be capable of measuring the position and the speed of advance of said sheath **(14),** and to observe its possible blockage in its advancing movement, said gauging means being interfaced with said management means **(48),** designed to be capable of triggering the necessary actions for avoiding damage to the equipment and ensure complete operational safety, by taking into account any abnormal resistance and, if the advance of said sheath **(14)** is stopped due to an obstruction of the tube **(12),** are designed to be capable of commanding cycles of back-and-forth longitudinal movements and/or of complete withdrawal with storage in memory of the position of the incident to allow the return of said head **(13)** to this position for continuing the work.

15. The device **(10)** according to one of claims 6 to 14, **characterized by** the fact that said sheath **(14)** is flexible.
